# FASCICULE DE BREVET EUROPEEN

(11) **EP 2 922 772 B1**
(45) Date de publication et mention de la délivrance du brevet: **10.01.2018**
(21) Numéro de dépôt: 13815030.5
(22) Date de dépôt: 19.11.2013
(51) Int. Cl.: B65F 3/04

(54) **VÉHICULE DE COLLECTE DE DÉCHETS AVEC LÈVE-CONTENEURS AMÉLIORÉ**
MÜLLSAMMELFAHRZEUG MIT VERBESSERTEM BEHÄLTERHEBER
RUBBISH COLLECTION VEHICLE WITH AN IMPROVED CONTAINER LIFTER

(30) Priorité: 20.11.2012 FR 1261022
(43) Date de publication de la demande: 30.09.2015
(73) Titulaire: PB Environnement, 13410 Lambesc (FR)
(72) Inventeur: LE PALUD, Frédéric, F-13127 Vitrolles (FR); QUARTERONI, Philippe, F-13680 Lancon de Provence (FR); REVERDY, Christian, F-13600 La Ciotat (FR)
(74) Mandataire: Schmidt, Martin Peter
(86) Numéro de dépôt international: PCT/FR2013/052778
(87) Numéro de publication internationale: WO 2014/080117

(56) Documents cités:
- EP-A1- 0 512 469
- DE-A1- 3 500 691
- FR-A1- 2 153 053
- FR-A1- 2 461 667
- SI-A- 9 900 106
- US-A- 4 773 812

## Description

### Domaine technique de l'invention

La présente invention concerne un lève-conteneurs et une benne de collecte de déchets à faible encombrement, utilisable pour une benne de collecte de déchets à chargement arrière.

### Etat de la technique

Il existe de nombreux système de lève-conteneur pour des bennes de collecte de déchets (BCD) à chargement arrière.
Le brevet FR 1 522 813 A1 (Zöller) décrit un lève-conteneurs permettant la montée verticale du conteneur, mais cette montée s'effectue par glissement sur des rails.
Les demandes de brevet DE 2 920 900 A1 (Stratmann), EP 0 122 493 A1 (Schmitt), SI 9900106 A, et EP 0 169 558 A2 (Hermes) décrivent des lève-conteneurs à quatre bras. La demande de brevet DE 35 00 691 A1 (Schmitz) divulgue un lève-conteneur pour benne de collecte de déchets selon le préambule de la revendication 1. La demande de brevet GB 2 224 261 (Allen) décrit un lève-conteneurs qui permet la montée du conteneur en position verticale, suivi d'un basculement complet. Le brevet US 5,513,937 (Automated Refuse Equipment) décrit un lève-conteneurs qui permet la montée du conteneur en position verticale et selon une trajectoire sensiblement vertical, mais le système est assez complexe. Les documents US 6,551,046 et WO 2000/66462 (Zôller) décrivent des lève-conteneurs qui permettent un déplacement vertical avec très peu de mouvement horizontal, mais ces systèmes sont également de fabrication et de fonctionnement complexes.
Les documents FR 1 424 273 (Zôller) et EP 0 820 941 (C L G Inversiones) décrivent des lève-conteneurs comportant une géométrie de parallélogramme, qui permet d'effectuer le déplacement du conteneur à vider en deux phases : une phase de montée verticale suivie d'une phase de basculement.
La demande de brevet européen EP 0 512 469 A1 (Waste Hoists) décrit un lève-conteneurs compact permettant une montée verticale du conteneur, puis un basculement. Il comporte deux bras qui permettent de lever le conteneur jusqu'à sa position la plus haute, suivi d'un basculement mécanique. Plus précisément, ce système comprend un bras principal destiné à être monté sur un châssis de manière pivotante autour d'un premier axe droite-gauche (appelé ici A1), destiné à prendre une position basse et une position haute par rapport à une direction bas-haut, une armature montée sur le bras principal de manière pivotante autour d'un deuxième axe droite-gauche (appelé ici A2), une chaise montée sur l'armature et destinée à recevoir un conteneur pour le soulever, un bras auxiliaire destiné à être monté sur le châssis de manière pivotante autour d'un troisième axe droite-gauche (appelé ici A3), et monté sur l'armature de manière pivotante autour d'un quatrième axe droite-gauche (appelé ici A4). Dans ce système, **la** distance entre les axes A2 et A4 est presqu'égale à la distance entre les axes A1 et A3. En outre, la distance entre les axes A1 et A2 est presqu'égale à la distance entre les axes A3 et A4. Ainsi, ce lève-conteneurs forme presque un parallélogramme, ce qui permet à l'armature - et donc également à la chaise - de rester toujours vertical. Cela présente l'inconvénient qu'il peut être difficile de monter un conteneur sur la chaise lorsque le sol est en pente vers l'arrière et que le haut du conteneur est en retrait vers l'arrière par rapport au bas du conteneur. En effet, le conteneur est souvent attaché à la chaise par le haut. Il est alors nécessaire au ripeur de soulever le conteneur pour l'emboiter sur la chaise. En outre, comme l'armature reste verticale en position haute des bras principaux, il est nécessaire de prévoir un fort pivotement de la chaise par rapport à l'armature, très supérieur à 90°. Cela nécessite des efforts importants et prend du temps.

D'autres systèmes de lève-conteneurs sont décrits dans les documents FR 2 461 667 (SITA), US 4,773,812 (Bayne Machine Works, Inc.) et FR 2 153 053 (Sulo Eisenwerk).

En particulier, les systèmes de lève-conteneurs selon l'état de la technique ne sont pas bien adaptés pour équiper des BCD à chargement arrière de petite taille. En effet, à côté des BCD de grande taille, il existe un réel besoin pour des BCD de taille plus réduite. Ce besoin existe notamment pour des petites municipalités, ou dans des municipalités présentant des rues étroites et/ou en pente, par exemple dans des villages de montagne. Pour diminuer l'encombrement de ces véhicules et pour les adapter au fonctionnement dans des endroits exigus, on souhaite diminuer la zone fonctionnelle du lève-conteneurs. En particulier, on souhaite que la projection de la zone fonctionnelle sur l'horizontale soit petite, afin de ne pas déstabiliser la BCD lors du levage de conteneurs très lourds, et afin de réduire son encombrement en fonctionnement. Par ailleurs, un tel système de lève-conteneurs devra pourvoir saisir des bacs à déchets de tailles très différentes. Et finalement, il doit être construction simple, légère et robuste. Et enfin, il serait avantageux qu'il puisse être monté, sans subir des modifications constructives, sur le côté du véhicule et non pas à l'arrière, car il existe également un besoin de BCD de petite taille à chargement latéral.

Afin de remédier au moins en partie aux inconvénients des lève-conteneurs connus, il est proposé un lève-conteneurs pour BCD à chargement arrière, amélioré par une géométrie particulière. Ce lève-conteneurs convient également à une BCD à chargement latérale.

### Objets de l'invention

Un premier but de l'invention est de proposer un lève-conteneurs pour BCD à chargement arrière qui présente un encombrement en fonctionnement réduit.
Un autre but de l'invention est de proposer un lève-conteneurs pour BCD à chargement arrière qui convient aux BCD de petite taille, et qui présente un haut niveau de maniabilité.
Un autre but de l'invention est de proposer un lève-conteneurs pour BCD à chargement arrière qui convient aux BCD de petite taille, et qui présente un haut niveau de sécurité pour les ripeurs. En particulier, on souhaite éviter deux risques : l'écrasement du ripeur derrière le conteneur qui se lève (ce risque est accru dans le cas des BCD de petite taille vouées à opérer dans des ruelles à espace latéral et/ou arrière réduit), et le risque lié aux conteneurs qui se renversent à la descente, notamment lorsque le système de préhension libère le conteneur alors que ce dernier n'est pas encore dans une position fixe sur le sol. D'une manière générale, on souhaite que le système de lève-conteneurs repose le conteneur exactement à l'endroit où il l'a saisi, et sans risque de renversement du conteneur.
Un autre but de l'invention est de proposer un lève-conteneurs pour BCD à chargement arrière qui soit rapide, léger, et robuste, pouvant fonctionner avec des vérins de petite taille, et peu consommateur d'énergie.
Encore un autre but est de proposer un lève-conteneurs qui peut être utilisé dans une BDC en mode chargement arrière ou en mode chargement latéral.
Ces buts sont atteints par un lève-conteneurs pour benne de collecte de déchets à chargement arrière selon la revendication 1. Ce système de lève-conteneurs, qui constitue le premier objet de l'invention, présente les avantages suivants : lorsque le bras principal est levé, le haut de la chaise bascule vers l'avant par rapport au bas de la chaise, cela amorce le déversage, et lorsque le bras principal est baissé, le haut de la chaise bascule vers l'arrière par rapport au bas de la chaise, ce qui permet un engagement plus facile du peigne. Par ailleurs, le levage s'effectue près de la paroi arrière de la BCD.
La distance entre les axes A12 et A14 (D24) est avantageusement supérieure d'au moins 10% à la distance entre les axes A11 et A13 (D13), de préférence d'au moins 20%, et de préférence encore d'au moins 30%. La distance entre les axes A13 et A14 (D34) est avantageusement supérieure à la distance entre les axes A11 et A12 (D12). La distance entre les axes A13 et A14 (D34) est avantageusement supérieure d'au moins 5% à la distance entre les axes A11 et A12 (D12), de préférence d'au moins 10%. L'axe A11 se situe avantageusement au-dessus de l'axe A13, et dans lequel l'axe A12 se situe au-dessus de l'axe A11.
Dans un mode de réalisation, la chaise présente un peigne pointé vers le haut destiné à s'emboiter dans un bord avant retourné vers le bas du conteneur, de manière que l'intérieur du bord avant retourné s'appuie sur le peigne. Avantageusement, la chaise présente une butée dirigée vers l'arrière, contre laquelle une face avant du conteneur est destinée à s'appuyer.
La chaise est montée sur l'armature de manière pivotante autour d'un cinquième axe droite gauche, appelé axe A15, et destinée à prendre sélectivement une position plaquée contre l'armature entre la position basse et la position haute du ou des bras principaux, et une position de décharge lorsque le ou les bras principaux sont en position haute, dans laquelle le chaise a pivoté autour de l'axe A15, de manière que le conteneur reçu sur la chaise ait également pivoté autour de l'axe A15 et puisse se vider de son contenu. Selon la présente invention, l'axe A15 se situe au-dessus de l'axe A12.

Lorsque le ou les bras principaux sont en position basse, l'axe A11 est au-dessus de l'axe A12, et lorsque le ou les bras principaux sont en position haute, l'axe A12 est au-dessus de l'axe A11.

Lorsque le ou les bras principaux sont en position basse, la perpendiculaire aux axes A11 et A12 fait un angle (delta12) avec une direction avant-arrière compris entre -50° et -75°, et lorsque le ou les bras principaux sont en position haute, la perpendiculaire aux axes A11 et A12 fait un angle avec la direction-avant arrière compris entre 50° et 75°.

Lorsque le ou les bras principaux sont en position basse, l'angle entre la perpendiculaire aux axes A11 et A12 et la perpendiculaire aux axes A13 et A14 est compris entre 0 et -5°, et lorsque le ou les bras principaux sont en position haute, l'angle entre la perpendiculaire aux axes A11 et A12 et la perpendiculaire aux axes A13 et A14 est compris entre 10° et 20°, et de préférence entre 12° et 18°.

Dans un mode de réalisation avantageux, qui convient pour la plupart des conteneurs, la distance entre les axes A11 et A12 (D12) est d'au moins 60 cm, et de préférence d'au moins 70 cm.

Le lève-conteneurs selon l'invention peut comporter en outre une pince servant de rebord verseur amovible, montée sur la chaise de manière pivotante autour d'un sixième axe droite-gauche, appelé axe A16. Ladite pince est destinée à prendre, lorsque la chaise est en position plaquée contre l'armature, une position abaissée dans laquelle la pince permet au conteneur d'être reçu sur la chaise, et, lorsque la chaise est en position de décharge, une position relevée dans laquelle la pince est destinée à faciliter la décharge du contenu du conteneur. Avantageusement, la pince comporte un bord arrière, dans lequel, en position abaissée, le bord arrière est dégagé du peigne, et dans lequel, en position relevée, le bord arrière se situe en face du peigne de manière que le bord avant retourné du conteneur reçu sur la chaise soit enserré entre le peigne et le bord arrière de la pince.

Dans le lève-conteneurs selon l'invention, le ou les bras auxiliaires sont destinés à régler l'inclinaison de l'armature autour de l'axe A2 de manière que la perpendiculaire aux axes A2 et A4 fasse un angle (a24) compris entre -15° et -10° par rapport à la verticale lorsque le ou les bras principaux sont en position basse, et de manière que la perpendiculaire aux axes A2 et A4 fasse un angle (a24) compris entre 20° et 25° lorsque le ou les bras principaux sont en position haute.

Dans un mode de réalisation avantageux, qui assure une préhension et une dépose sûre du conteneur, en position d'engagement du système de préhension du conteneur, l'angle σ3 défini par l'angle entre la droite passant par les axes A13 et A14 d'une part, et A11 et A12 d'autre part, est compris entre -5° et +5°.

Une autre objet de l'invention est une benne de collecte de déchets (BCD) comportant un châssis, un système de propulsion selon une direction arrière-avant, un caisson reçu sur le châssis et destiné à stocker le contenu de conteneurs, un lève-conteneurs selon l'invention monté sur le châssis. Ce caisson peut comporter une paroi arrière délimitant une ouverture arrière par laquelle le contenu des conteneurs est destiné à entrer dans le caisson, et dans lequel, lorsque le ou les bras principaux sont en position haute, la pince est en position relevée, et lorsque la chaise est en position de décharge, la pince s'étend au-dessus de la tranche de la paroi arrière, et de préférence repose sur la tranche de la paroi arrière. Avantageusement, les axes A11 et A13 se situent sous le caisson.

### Description

### 1. Figures

Les figures 1 à 9 illustrent l'invention.
La figure 1 montre une vue en perspective d'une benne de collecte de déchets selon l'invention.
Les figures 2 et 3 montent un système de levage de conteneurs selon l'invention, de manière décomposée (figure 2) et assemblée (3).
La figure 4 monte de manière schématique la géométrie du système de levage de conteneurs selon l'invention dans une position basse ; elle définit des distances (D12,D13,D24,D34) par rapport aux axes A11,A12,A13,A14, et des angles δ12, δ24 par rapport aux axes A12, A14 et la verticale et par rapport aux axes A11,A12 et l'horizontale, respectivement.
Les figures 5 à 7 illustrent la cinématique du système de levage de conteneurs, comme expliqué ci-dessous.
La figure 8 illustre un mode de réalisation particulier dans lequel le système de levage de conteneurs selon l'invention est monté de manière à pouvoir être utilisé sur le côté gauche du véhicule.
La figure 9 définit certains paramètres de hauteur H1, H2, H3 utiles pour caractériser le procédé de levage et de vidage de conteneurs selon l'invention.

Liste des repères utilisés sur les figures :

| | |
|---|---|
| 1 | Benne de collecte de déchets |
| 2 | Caisson |
| 3 | Lève-conteneurs |
| 4 | Châssis |
| 5 | Cabine |
| 20,21 | Vérin de chariot |
| 22 | Chariot coulissant |
| 23 | Bielle-palette |
| 25 | Pelle inférieure |
| 26 | Vérin de pelle inférieure |
| 30 | Toit |
| 31 | Longeron-coulisse |
| 33 | Longeron avant |
| 38 | Pelle supérieure |
| 40 | Fond de caisson (partie avant) |
| 42,43 | Paroi latérale |
| 45 | Portillon |
| 46 | Fond de caisson (partie arrière) |
| 47 | Vérin de portillon |
| 50,51 | Partie latérale du portillon |
| 52 | Partie centrale du portillon |
| 53 | Moyens manuels de verrouillage |
| 57 | Poignée de maintien |
| 60 | Chaise |
| 61,62 | Montant |
| 63,64 | Bras principal |
| 65,66 | Bras auxiliaire |
| 67 | Pince |
| 68 | Peigne |
| 69 | Traverse |
| 70 | Vérin pour actionner la pince |
| 71,72 | Vérin de rotation |
| 73,74 | Point d'attache pour vérin de levée |
| 75,76 | Point d'attache pour la rotation du bras principal |
| 77,78 | Point d'attache pour la rotation de la chaise |
| 79 | Butée inférieure de la chaise |
| 80 | Profilé périphérique |
| 96 | Zone de soudure bouchon |
| 170,171 | Baguettes de protection |
| 180 | Bac |
| 181 | Bord arrière du bac |
| 190 | Sol |

Les lettres A1, A2, A3, A4, A5, A6, A11, A12, A13, A14, A15 et A16 désignent des axes. Les lettres D12, D13, D24 et D34 désignent des distances entre axes.

### 2. Définitions

Nous entendons par « benne de collecte de déchets (BCD) » un véhicule utilisé pour la collecte et le transport de déchets (par exemple, déchets ménagers, déchets encombrants, déchets recyclables dont le chargement s'effectue soit par conteneurs à déchets, soit à la main. Un BDC comprend un châssis-cabine sur lequel est montée une superstructure. Une « BDC à chargement arrière » est une BDC dans laquelle les déchets sont chargés dans le caisson par l'arrière. Le « caisson » est la partie de la superstructure dans laquelle les déchets collectés sont transportés. La « cabine » est une enceinte montée sur le châssis à l'avant de la superstructure et qui abrite le poste de conduite de la BCD à chargement arrière. La « superstructure » est l'assemblage de tous les composants fixés sur le châssis-cabine de la BCD et incluant le caisson. La « capacité de la BDC » est le volume interne disponible pour les déchets. Le « mécanisme de compactage » est le mécanisme permettant de compacter et/ou transférer les déchets dans le caisson.

Nous entendons ici par « lève-conteneurs » (*) un mécanisme fixé sur une BCD pour le chargement de déchets dans son caisson. Un « lève-conteneurs pour conteneurs à déchets » est un mécanisme installé sur une BDC pour le vidage des conteneurs à déchets prévus. Un « lève-conteneurs à déchets intégré » (*) est un lève-conteneurs pour conteneurs à déchets conçu pour être fixé de manière permanente sur le caisson de la BCD.

Nous entendons par « système de préhension » (*) la ou les partie(s) du lève-conteneurs destinée(s) à être en contact avec le conteneur à déchets pour recevoir sa partie correspondante aux fins de préhension, de levage et de vidage.

Nous entendons par « système de préhension par peigne » (*) une rangée horizontale de dents orientées vers le haut et un système de verrouillage destiné à retenir, pendant le vidage, le conteneur à déchets.

Nous entendons par « zone fonctionnelle » (*) l'espace couvert par les mouvements du lève-conteneurs et du ou des conteneurs à déchet prévu lorsqu'ils sont levés par un lève-conteneurs.

Nous entendons par « cycle de vidage du conteneur à déchets » la succession de séquences requises pour saisir, lever, basculer et vider le conteneur à déchets prévu et le reposer à terre.

Ces définitions sont issues des normes européennes EN 1501-1 (2011) ou (*) EN 1501-5 (2011), connues de l'homme du métier.

Nous entendons par « ripeur » un éboueur travaillant à l'arrière de la benne.

### 3. Description détaillée

La figure 1 montre une BCD 1 équipé d'un lève-conteneurs 3 selon l'invention. Cette BCD comprend typiquement un châssis 4 avec une cabine 5 et une superstructure comportant le caisson 2, un lève-conteneurs 3 et un système de compactage. Cette BCD comporte un caisson 2 qui est spécialement conçu pour pouvoir être montée sur un châssis standard de camion de PTAC inférieur ou égal à 10 t, et de préférence d'un PTAC de 9 t ou de 7,5 t. Elle comporte un système de compactage des déchets.

Les figures 2, 3 et 4 montrent en détail le système de lève-conteneurs 3 selon l'invention. Sa cinématique est expliquée sur les figures 5, 6 et 7.

Le système de lève-conteneurs 3 selon l'invention comporte au moins un bras principal 63, 64 destiné à être monté sur un châssis 4 de manière pivotante autour d'un premier axe droite-gauche, appelé axe A11, destiné à prendre une position basse et une position haute par rapport à une direction bas-haut, une armature 61, 62 montée sur ledit bras principal 63, 64 de manière pivotante autour d'un deuxième axe droite-gauche, appelé axe A12, une chaise 60 montée sur l'armature 61,62 et destinée à recevoir un conteneur 180 pour le soulever, au moins un bras auxiliaire 65, 66 destiné à être monté sur le châssis 4 de manière pivotante autour d'un troisième axe droite-gauche, appelé axe A13, et monté sur l'armature de manière pivotante autour d'un quatrième axe droite-gauche, appelé axe A14, ledit système de lève-conteneurs étant caractérisé en ce que la distance entre les axes A12 et A14 (D24) est supérieure à la distance entre les axes A11 et A13 (D13).

Avantageusement, la distance entre les axes A12 et A14 (D24) est supérieure d'au moins 10% à la distance entre les axes A11 et A13 (D13), de préférence d'au moins 20%, et de préférence encore d'au moins 30%.

Le système de lève-conteneurs 3 selon l'invention comporte trois types de vérin : au moins un vérin de levée du système de levage (non représenté sur les figures) qui permet de lever le bras principal 63,64, un vérin 70 pour actionner la pince 67, et au moins un vérin 71,72 de rotation.

Nous décrivons ici en détail la cinématique du lève-conteneurs selon l'invention, en référence à la figure 5. Le cycle de vidage du conteneur à déchets comprend deux phases distinctes de montée et de basculement.

Dans une première phase, le bras principal se lève dans une première étape (figure 5a), ce qui permet d'accrocher éventuellement un bac de petite taille au peigne. Dans une seconde étape, (figure 5b), le bras principal se lève davantage, ce qui permet d'accrocher alternativement un bac de grande taille au peigne. Dans une troisième étape (figure 5c), le bras principal se lève davantage pour soulever le bac jusqu'au début de la fermeture de la pince. Dans une quatrième étape, on ferme la pince (figure 5d) sur le bord supérieur du bac ; cette étape peut être exécutée en continu au cours du levage. Dans un autre mode de réalisation, le début de la fermeture de la pince est déclenché par une position de butée du vérin de levée.

Dans une seconde phase, qui ne peut être déclenchée par l'automatisme que lorsque la première phase est terminée, on début la rotation du bac (figure 5e) puis on achève la rotation du bac (figure 5f) à l'aide d'un vérin additionnel. Ce mouvement de rotation par vérin additionnel est séquencé : cette rotation ne démarre que quand le bras principal est en position d'arrêt, cette position d'arrêt déclenchant automatiquement la rotation par le vérin 71 additionnel.

L'angle de basculement au cours de cette deuxième phase (entre les positions des figures 5e et 5f) est d'environ 90° (voir l'angle entre la ligne pointillée sur la figure 5e et celle sur la figure 5f) pour atteindre un angle d'inclinaison au vidage d'environ 42° (voir l'angle ω (oméga) sur la figure 5f). Cet angle est significativement plus faible que dans la plupart des systèmes existant ; il permet un basculement plus aisé, plus rapide, avec moins d'usure, et est particulièrement adapté aux bacs lourds. Cet angle de basculement plus faible de 90° est obtenu grâce à un système de levage qui assure une montée qui n'est pas totalement verticale, mais qui présente néanmoins un encombrement (zone fonctionnelle) réduit.

Le cycle de vidage du conteneur à déchets est ensuite complété par le basculement inverse et la descente du conteneur (non montrées sur les figures) ; le conteneur est posé sur le sol au même endroit où il avait été appréhendé par le peigne. La dépose du conteneur se fait « à plat », sur toute sa surface destinée à être en contact avec le sol, sans risque de basculement.

Dans le lève-conteneurs selon l'invention, le ou les bras auxiliaires 65,66 sont destinés à régler l'inclinaison de l'armature autour de l'axe A2 de manière que la perpendiculaire aux axes A2 et A4 fasse un angle (a24) compris entre -15° et -10° par rapport à la verticale lorsque le ou les bras principaux sont en position basse, et de manière que la perpendiculaire aux axes A2 et A4 fasse un angle (a24) compris entre 20° et 25° lorsque le ou les bras principaux sont en position haute. Cet angle est négatif lorsque A14 est devant A12 (voir figure 5a) et positif lorsque A14 est derrière A12 (voir figure 5f).

La figure 6 donne une autre description de la cinématique du lève-conteneurs selon l'invention. La figure 6a correspond à la figure 5a. La figure 6b correspond à la figure 5b. La figure 6c correspond à la figure 5e ; elle montre le système en position de levage du bras principal 64, le peigne 68 soulevant le bord supérieur du bac. La figure 6d correspond à la figure 5f.

La figure 6c montre la ligne que décrit le bord arrière 181 du bac 180 loirs de son levage : on note que sa montée est quasiment verticale. C'est un aspect important qui évite le risque d'écrasement du ripeur contre un obstacle situé derrière la BCD. Cependant, elle n'est pas totalement verticale, et cela est avantageux, comme il sera expliqué ci-dessous.

La hauteur du point haut du bac en position de basculement est typiquement comprise entre 170 et 200 cm par rapport à la surface du sol 190, de préférence entre de 180 cm et 190 cm, alors qu'elle est de l'ordre de 120 à 130 dans la plupart des systèmes utilisés. La hauteur du peigne en position de saisie d'un bac normalisé est toujours comprise entre 80 cm et 110 cm.

La figure 7 donne encore une autre description de la cinématique du lève-conteneurs selon l'invention. La figure 7a correspond à la figure 5a. La figure 7b correspond à la figure 5b. La figure 7c correspond à la figure 5e. La figure 7d correspond à la figure 5f. Le bras auxiliaire 65 définit l'angle de la chaise par rapport au sol 190. Selon l'invention, en position d'engagement du système de préhension du conteneur (figures 7a et 7b), l'angle σ3 est compris entre -5° et +5°. Cela assure une montée quasi-verticale du lève-conteneurs jusqu'à la hauteur de préhension du conteneur, permettant une préhension sûre (par un système de préhension à peigne, comme sur les figures, ou par un autre système) et une dépose sûre du conteneur après son vidage. Plus particulièrement, en position de préhension basse (figure 7a), l'angle σ3 est avantageusement compris entre 0 et -5°, et en position de préhension haute (figure 7b) entre 0° et +5°.

On voit que le système de lève-conteneurs selon l'invention permet une montée quasi-verticale et un basculement proche de la paroi arrière du caisson 2 (ici : proche du portillon 45). Cela présente un avantage à la montée (la montée initiale presque verticale facilite la préhension de conteneurs de différente taille) et à la descente (la dépose du conteneur se fait à plat, pour les grands conteneurs sur les quatre roues, ce qui exclue tout risque de basculement du conteneur).

Cependant, la montée n'est pas totalement verticale, et cela présente l'avantage que le conteneur est déjà dans une position inclinée (figure 7c) lorsque le mouvement de basculement final se déclenche (figure 7d). Grâce à l'invention, il est donc possible de configurer le lève-conteneurs de manière qu'en position basse du ou des bras principaux, l'armature - et donc la chaise soit inclinée de sorte que le haut de la chaise se trouve en arrière du bas de la chaise. Ainsi, le haut de la chaise peut s'emboiter plus facilement avec le haut du conteneur. En outre, grâce à l'invention, il est possible de configurer le lève-conteneurs de manière qu'en position haute du ou des bras principaux, l'armature soit inclinée de sorte que le haut de l'armature soit avancé par rapport à son bas, amorçant ainsi la bascule du conteneur. Ainsi, le pivotement de la chaise par rapport à l'armature peut être réduit à environ 90°.

Ce système de lève-conteneurs permet de réduire la taille de la zone fonctionnelle, et il permet d'alléger le système de basculement pour des conteneurs lourds. Lorsque le conteneur atteint sa position haute, il est très proche de la zone de vidage, et il est inutile de le rapprocher de la benne avant de le basculer.

Comme illustré sur la figure 8, le lève-conteneurs 3 selon l'invention peut être utilisé aussi bien dans la partie arrière de la benne (banne à chargement arrière) que sur le côté de la benne (benne à chargement latéral, appelée aussi par l'homme du métier une benne de type « side loader »), sans modification de la conception du lève-conteneurs 3 ; cela augmente sa polyvalence.

Comme illustré sur la figure 9, et cela s'applique aussi bien à son montage arrière qu'à son montage latéral, le lève-conteneurs selon l'invention peut être monté sur des châssis de véhicules utilitaires de gamme standard ayant, dans un mode de réalisation avantageux, typiquement une hauteur de la face supérieure des longerons de châssis d'environ 800 mm par rapport au sol 190.

Dans un mode de réalisation particulier, qui se prête en particulier au montage latéral, on dimensionne le lève-conteneurs de manière à permettre de vider le conteneur 180 à une hauteur minimum de 2200 mm (paramètres H3) tout en étant compact dans sa position basse (position rangée lorsque le véhicule de déplace) puisque son point haut est au plus de 1400 mm (paramètre H2).

D'une manière générale, le lève-conteneurs est avantageusement dimensionné de façon à garder un espace sous le lève-conteneurs 3, appelé « garde-au-sol » (paramètre H1 illustré sur la figure 9) suffisant pour assurer un roulage en toute sécurité (H1 compris entre 280 mm et 320 mm et de préférence entre 280 mm et 300 mm). (II convient de noter que sur la figure 9, les pneumatiques du véhicule ne sont pas représentés.) Cela est obtenu par un agencement géométrique dans lequel l'axe de rotation A15 se situe au-dessus des axes A12 et A14. De plus, lorsqu'il est en position rangée (position la plus basse), la profondeur du lève-conteneurs selon l'invention est inférieure à 600 mm, et de préférence inférieure à 580 mm ; typiquement elle est comprise entre 550 mm à 600 mm. Cela permet de loger le lève-conteneurs 3 derrière le véhicule ou sur le flanc du véhicule sans dépasser du gabarit du véhicule.

Employé dans une benne à chargement arrière, le lève-conteneurs 3 selon l'invention permet à la fois le chargement manuel par le portillon 52 à une hauteur d'environ 1400 mm à 1500 mm du sol 190, de minimiser le porte-à-faux arrière du véhicule et de faciliter le vidage par gravité du caisson 2 sans interférence avec le lève-conteneurs 3.

## Revendications

1. Lève-conteneurs (3) pour benne de collecte de déchets à chargement arrière, comportant:
- au moins un bras principal (63, 64) destiné à être monté sur un châssis (4) de manière pivotante autour d'un premier axe droite-gauche, appelé axe A11, destiné à prendre une position basse et une position haute par rapport à une direction bas-haut,
- une armature (61, 62) montée sur le bras principal (63, 64) de manière pivotante autour d'un deuxième axe droite-gauche, appelé axe A12,
- une chaise (60) montée sur l'armature (61,62) et destinée à recevoir un conteneur (180) pour le soulever,
- au moins un bras auxiliaire (65, 66) destiné à être monté sur le châssis (4) de manière pivotante autour d'un troisième axe droite-gauche, appelé axe A13, et monté sur l'armature de manière pivotante autour d'un quatrième axe droite-gauche, appelé axe A14, la distance entre les axes A12 et A14 (D24) étant supérieure à la distance entre les axes A11 et A13 (D13),
**caractérisé en ce que** la chaise (60) est montée sur l'armature (61, 62) de manière pivotante autour d'un cinquième axe droite gauche, appelé axe A15, lequel se situe au-dessus de l'axe A12, et destinée à prendre sélectivement une position plaquée contre l'armature entre la position basse et la position haute du ou des bras principaux, et une position de décharge lorsque le ou les bras principaux sont en position haute, dans laquelle la chaise (60) a pivoté autour de l'axe A15, de manière que le conteneur (180) reçu sur la chaise (60) ait également pivoté autour de l'axe A15 et puisse se vider de son contenu.

2. Lève-conteneurs (3) selon la revendication 1, dans lequel la distance entre les axes A12 et A14 (D24) est supérieure d'au moins 10% à la distance entre les axes A11 et A13 (D13), de préférence d'au moins 20%, et de préférence encore d'au moins 30%, et ou dans lequel la distance entre les axes A13 et A14 (D34) est supérieure à la distance entre les axes A11 et A12 (D12), et/ou dans lequel la distance entre les axes A13 et A14 (D34) est supérieure d'au moins 5% à la distance entre les axes A11 et A12 (D12), de préférence d'au moins 10%, et/ou dans lequel l'axe A11 se situe au-dessus de l'axe A13, et dans lequel l'axe A12 se situe au-dessus de l'axe A11.

3. Lève-conteneurs selon l'une quelconque des revendications 1 à 2, dans lequel la distance entre les axes A11 et A12 (D12) est d'au moins 60 cm, et de préférence d'au moins 70 cm.

4. Lève-conteneurs selon l'une quelconque des revendications 1 à 3, dans lequel, lorsque le ou les bras principaux (63, 64) sont en position basse, l'axe A11 est au-dessus de l'axe A12, et dans lequel, lorsque le ou les bras principaux {63, 64) sont en position haute, l'axe A12 est au-dessus de l'axe A11, et dans lequel, de préférence, lorsque le ou les bras principaux (63, 64) sont en position basse, la perpendiculaire aux axes A11 et A12 fait un angle (delta12) avec une direction avant-arrière compris entre -50° et -75°, dans lequel, lorsque le ou les bras principaux (63, 64) sont en position haute, la perpendiculaire aux axes A11 et A12 fait un angle avec la direction-avant arrière comprise entre 50° et 75°.

5. Lève-conteneurs selon la revendication 4, dans lequel, lorsque le ou les bras principaux (63,64) sont en position basse, l'angle entre la perpendiculaire aux axes A11 et A12 et la perpendiculaire aux axes A13 et A14 est compris entre 0 et -5°, et dans lequel, lorsque le ou les bras principaux (63,64) sont en position haute, l'angle entre la perpendiculaire aux axes A11 et A12 et la perpendiculaire aux axes A13 et A14 est compris entre 10° et 20°, et de préférence entre 12° et 18°.

6. Lève-conteneurs selon l'une quelconque des revendications 1 à 5, dans lequel le ou les bras auxiliaires (65, 66) sont destinés à régler l'inclinaison de l'armature (61, 62) autour de l'axe A12 de manière que la perpendiculaire aux axes A12 et A14 fasse un angle (a24) compris entre -15° et -10° par rapport à la verticale lorsque le ou les bras principaux sont en position basse, et de manière que la perpendiculaire aux axes A12 et A14 fasse un angle (a24) compris entre 20° et 25° lorsque le ou les bras principaux sont en position haute.

7. Lève-conteneurs selon l'une quelconque des revendications 1 à 6, dans lequel la rotation de la chaise (60) pour basculer le conteneur (180) est achevée à l'aide d'au moins un vérin additionnel (71,72).

8. Lève-conteneurs selon l'une quelconque des revendications 1 à 7, **caractérisé en ce qu'**en position d'engagement du système de préhension du conteneur, l'angle (σ3) défini par l'angle entre la droite passant par les axes A13 et A14 d'une part, et A11 et A12 d'autre part, est compris entre -5° et +5°

9. Benne de collecte de déchets (1) comportant :
- un châssis (4),
- un système de propulsion selon une direction arrière-avant,
- un caisson (2) reçu sur le châssis et destiné à stocker le contenu de conteneurs (180),
- un lève-conteneurs (3) selon l'une quelconque des revendications 1 à 8, monté sur le châssis (4).

10. Benne de collecte de déchets (1) selon la revendication 9, **caractérisé en ce que** ledit lève-conteneurs (3) est monté à l'arrière du caisson (2) ou sur un côté du caisson (2).

11. Benne de collecte de déchets (1) selon la revendication 9 ou 10, **caractérisé en ce que** la distance H1 entre le point bas du lève-conteneurs (3) et le sol (190) est d'au moins 280 mm et de préférence compris entre 280 mm et 320 mm, et encore plus préférentiellement compris entre 280 mm et 300 mm.

12. Benne de collecte de déchets (1) selon l'une quelconque des revendications 9 à 11, **caractérisé en ce qu'**en en position rangée, à savoir la position la plus basse, la profondeur du lève-conteneurs (3) est inférieure à 600 mm, et de préférence inférieure à 580 mm.

13. Procédé de vidage d'un conteneur (180) à l'aide d'un lève-conteneurs selon l'une quelconque des revendications 1 à 8, comportant deux phases distinctes de montée et de basculement, dans lequel procédé :
a) dans une première phase, le bras principal (63,64) se lève pour accrocher le conteneur (180) à un peigne (68), puis le bras principal (63,64) se lève davantage pour soulever le conteneur (180) jusqu'au début de la fermeture d'une pince (67), puis on ferme la pince (67) sur le bord supérieur du conteneur (180),
b) dans une seconde phase, on débute la rotation du conteneur (180) puis on achève sa rotation à l'aide d'un vérin additionnel (71,72).

14. Procédé de vidage selon la revendication 13, dans lequel ladite rotation du conteneur (180) par vérin additionnel (71, 72) ne débute que quand le bras principal (63,64) est en position d'arrêt, cette position d'arrêt déclenchant automatiquement la rotation par le vérin additionnel (71,72).

15. Procédé selon la revendication 13 ou 14, dans lequel l'angle de basculement au cours de ladite deuxième phase est d'environ 90° pour atteindre un angle d'inclinaison au vidage d'environ 42°.

16. Procédé selon l'une quelconque des revendications 13 à 15, dans lequel dans la première phase, la fermeture de la pince (67) est exécutée en continu au cours du levage.

17. Procédé selon l'une quelconque des revendications 13 à 15, dans lequel dans la première phase le début de la fermeture de la pince (67) est déclenché par une position de butée du vérin de levée.

## Patentansprüche

1. Behälterheber (3) für einen Hinterlader-Müllsammelwagen, umfassend:
- mindestens einen Hauptarm (63, 64), der dazu bestimmt ist, um eine erste, als Achse A11 bezeichnete Rechts-/Links-Achse schwenkbar an einem Fahrgestell (4) montiert zu werden, dazu bestimmt, in Bezug auf eine Unten/Oben-Richtung eine untere Stellung und eine obere Stellung einzunehmen,
- einen Bügel (61, 62), der um eine zweite, als Achse A12 bezeichnete Rechts-/Links-Achse schwenkbar an dem Hauptarm (63, 64) montiert ist,
- einen Sitz (60), der an dem Bügel (61, 62) montiert und dazu bestimmt ist, einen Behälter (180) aufzunehmen, um diesen anzuheben,
- mindestens einen Hilfsarm (65, 66), der dazu bestimmt ist, um eine dritte, als Achse A13 bezeichnete Rechts-/Links-Achse schwenkbar an dem Fahrgestell (4) montiert zu werden, und um eine vierte, als Achse A14 bezeichnete Rechts-/Links-Achse schwenkbar an dem Bügel montiert zu werden, wobei der Abstand zwischen den Achsen A12 und A14 (D24) größer ist als der Abstand zwischen den Achsen A11 und A13 (D13),
**dadurch gekennzeichnet, dass** der Sitz (60) um eine fünfte, als Achse A15 bezeichnete Rechts-/Links-Achse, die sich oberhalb der Achse A12 befindet, schwenkbar an dem Bügel (61, 62) montiert und dazu bestimmt ist, wahlweise eine gegen den Bügel gedrückte Stellung zwischen der unteren Stellung und der oberen Stellung des oder der Hauptarme, und eine Ausleerstellung einzunehmen, wenn sich der oder die Hauptarme in der oberen Stellung befinden, in der der Sitz (60) um die Achse A15 geschwenkt hat, derart, dass der auf dem Sitz (60) aufgenommene Behälter (180) ebenfalls um die Achse A15 geschwenkt hat und sich seines Inhalts entleeren kann.

2. Behälterheber (3) nach Anspruch 1, wobei der Abstand zwischen den Achsen A12 und A14 (D24) um mindestens 10 %, bevorzugt um mindestens 20 %, und noch bevorzugter um mindestens 30 % größer ist als der Abstand zwischen den Achsen A11 und A13 (D13), und oder wobei der Abstand zwischen den Achsen A13 und A14 (D34) größer ist als der Abstand zwischen den Achsen A11 und A12 (D12), und/oder wobei der Abstand zwischen den Achsen A13 und A14 (D34) um mindestens 5 %, bevorzugt um mindestens 10 % größer ist als der Abstand zwischen den Achsen A11 und A12 (D12), und/oder wobei sich die Achse A11 oberhalb der Achse A13 befindet, und wobei sich die Achse A12 oberhalb der Achse A11 befindet.

3. Behälterheber nach einem der Ansprüche 1 bis 2, wobei der Abstand zwischen den Achsen A11 und A12 (D12) mindestens 60 cm, und bevorzugt mindestens 70 cm beträgt.

4. Behälterheber nach einem der Ansprüche 1 bis 3, wobei, wenn sich der oder die Hauptarme (63, 64) in der unteren Stellung befinden, die Achse A11 sich oberhalb der Achse A12 befindet, und wobei, wenn sich der oder die Hauptarme (63, 64) in der oberen Stellung befinden, die Achse A12 sich oberhalb der Achse A11 befindet, und wobei, bevorzugt, wenn sich der oder die Hauptarme (63, 64) in der unteren Stellung befinden, die Senkrechte zu den Achsen A11 und A12 einen Winkel (delta12) zu einer Vorne-/Hinten-Richtung im Bereich zwischen -50° und -75° bildet, wobei, wenn sich der oder die Hauptarme (63, 64) in der oberen Stellung befinden, die Senkrechte zu den Achsen A11 und A12 einen Winkel zur Vorne-/Hinten-Richtung im Bereich zwischen 50° und 75° bildet.

5. Behälterheber nach Anspruch 4, wobei, wenn sich der oder die Hauptarme (63, 64) in der unteren Stellung befinden, der Winkel zwischen der Senkrechten zu den Achsen A11 und A12 und der Senkrechten zu den Achsen A13 und A14 im Bereich zwischen 0 und -5° liegt, und wobei, wenn sich der oder die Hauptarme (63, 64) in der oberen Stellung befinden, der Winkel zwischen der Senkrechten zu den Achsen A11 und A12 und der Senkrechten zu den Achsen A13 und A14 im Bereich zwischen 10° und 20°, und bevorzugt zwischen 12° und 18° liegt.

6. Behälterheber nach einem der Ansprüche 1 bis 5, wobei der oder die Hilfsarme (65, 66) dazu bestimmt sind, die Neigung des Bügels (61, 62) um die Achse A12 derart zu regeln, dass die Senkrechte zu den Achsen A12 und A14 einen Winkel (a24) im Bereich zwischen -15° und --10° in Bezug auf die Vertikale bildet, wenn sich der oder die Hauptarme in der unteren Stellung befinden, und derart, dass die Senkrechte zu den Achsen A12 und A14 einen Winkel (a24) im Bereich zwischen 20° und 25° bildet, wenn sich der oder die Hauptarme in der oberen Stellung befinden.

7. Behälterheber nach einem der Ansprüche 1 bis 6, wobei die Drehung des Sitzes (60), um den Behälter (180) zu kippen, mithilfe von mindestens einem zusätzlichen Zylinder (71, 72) vollendet wird.

8. Behälterheber nach einem der Ansprüche 1 bis 7, **dadurch gekennzeichnet, dass** in Eingriffsstellung des Greifsystems des Behälters der Winkel (σ3), der vom Winkel der Geraden definiert wird, die einerseits durch die Achsen A13 und A14 und andererseits A11 und A12 verläuft, im Bereich zwischen -5° und +5° liegt.

9. Müllsammelwagen (1), umfassend:
- ein Fahrgestell (4),
- ein System zum Antrieb in eine Hinten-/Vorne-Richtung,
- einen Kasten (2), der auf dem Fahrgestell aufgenommen und dazu bestimmt ist, den Inhalt der Behälter (180) zu speichern,
- einen Behälterheber (3) nach einem der Ansprüche 1 bis 8, der auf dem Fahrgestell (4) montiert ist.

10. Müllsammelwagen (1) nach Anspruch 9, **dadurch gekennzeichnet, dass** der Behälterheber (3) an der Hinterseite des Kastens (2) oder auf einer Seite des Kastens (2) montiert ist.

11. Müllsammelwagen (1) nach Anspruch 9 oder 10, **dadurch gekennzeichnet, dass** der Abstand H1 zwischen dem Tiefpunkt des Behälterhebers (3) und dem Boden (190) mindestens 280 mm beträgt und bevorzugt im Bereich zwischen 280 mm und 320 mm, und noch bevorzugter im Bereich zwischen 280 mm und 300 mm liegt.

12. Müllsammelwagen (1) nach einem der Ansprüche 9 bis 11, **dadurch gekennzeichnet, dass** in Verstaustellung, nämlich der untersten Stellung, die Tiefe des Behälterhebers (3) weniger als 600 mm, und bevorzugt weniger als 580 mm beträgt.

13. Verfahren zum Entleeren eines Behälters (180) mithilfe eines Behälterhebers nach einem der Ansprüche 1 bis 8, das zwei verschiedene Hub- und Kippphasen umfasst, wobei in dem Verfahren:
a) in einer ersten Phase der Hauptarm (63, 64) sich hebt, um den Behälter (180) an einen Kamm (68) zu hängen, danach der Hauptarm (63, 64) sich weiter hebt, um den Behälter (180) bis zum Beginn des Schließens einer Klemme (67) anzuheben, danach die Klemme (67) am oberen Rand des Behälters (180) geschlossen wird,
b) in einer zweiten Phase die Drehung des Behälters (180) begonnen, danach seine Drehung mithilfe eines zusätzlichen Zylinders (71, 72) vollendet wird.

14. Entleerverfahren nach Anspruch 13, wobei die Drehung des Behälters (180) durch zusätzlichen Zylinder (71, 72) erst beginnt, wenn sich der Hauptarm (63, 64) in Haltestellung befindet, wobei diese Haltestellung automatisch die Drehung durch den zusätzlichen Zylinder (71, 72) auslöst.

15. Verfahren nach Anspruch 13 oder 14, wobei der Kippwinkel im Verlauf der zweiten Phase ungefähr 90° beträgt, um einen Neigewinkel beim Entleeren von ungefähr 42° zu erreichen.

16. Verfahren nach einem der Ansprüche 13 bis 15, wobei in der ersten Phase das Schließen der Klemme (67) kontinuierlich im Verlauf des Hebens durchgeführt wird.

17. Verfahren nach einem der Ansprüche 13 bis 15, wobei in der ersten Phase der Beginn des Schließens der Klemme (67) von einer Anschlagstellung des Hebezylinders ausgelöst wird.

## Claims

1. Container lifter (3) for a rear loading waste collection bin, comprising:
- at least one main arm (63, 64) intended to be pivotably mounted on a frame (4) about a first right-left axis, called axis A11, intended to assume a low position and a high position relative to a low-high direction,
- a reinforcement (61, 62) pivotably mounted on the main arm (63, 64) about a second right-left axis, called axis A12,
- a seat (60) mounted on the reinforcement (61, 62) and intended to receive a container (180) so as to raise same,
- at least one auxiliary arm (65, 66) intended to be pivotably mounted on the frame (4) about a third right-left axis, called axis A13, and pivotably mounted on the reinforcement about a fourth right-left axis, called axis A14, with the distance between the axes A12 and A14 (D24) being greater than the distance between the axes A11 and A13 (D13),
**characterised in that** the seat (60) is pivotably mounted on the reinforcement (61, 62) about a fifth right-left axis, called axis A15, which is located above the axis A12, and intended to selectively take a position pressed against the reinforcement between the low position and the high position of the main arm or arms, and a discharge position when the main arm or arms are in high position, wherein the seat (60) has pivoted about the axis A15, in such a way that the container (180) received on the seat (60) has also pivoted about the axis A15 and can be emptied of its contents.

2. Container lifter (3) according to claim 1, wherein the distance between the axes A12 and A14 (D24) is greater than by at least 10% of the distance between the axes A11 and A13 (D13), preferably by at least 20%, and more preferably by at least 30%, and/or wherein the distance between the axes A13 and A14 (D34) is greater than the distance between the axes A11 and A12 (D12), and/or wherein the distance between the axes A13 and A14 (D34) is greater than by at least 5% of the distance between the axes A11 and A12 (D12), preferably by at least 104, and/or wherein the axis A11 is located above the axis A13, and wherein the axis A12 is located above the axis A11.

3. Container lifter according to any of claims 1 to 2, wherein the distance between the axes A11 and A12 (D12) is at least 60 cm, and preferably at least 70 cm.

4. Container lifter according to any of claims 1 to 3, wherein, when the main arm or arms (63, 64) are in low position, the axis A11 is above the axis A12, and wherein, when the main arm or arms (53, 64) are in high position, the axis A12 is above the axis A11, and wherein, preferably, when the main arm or arms (63, 64) are in low position, the perpendicular to the axes A11 and A12 forms an angle (delta12) with a front-rear direction between - 50° and -75°, wherein, when the main arm or arms (63, 64) are in high position, the perpendicular to the axes A11 and A12 forms an angle with the front-rear direction between 50° and 75°.

5. Container lifter according to claim 4, wherein, when the main arm or arms (63, 64) are in low position, the angle between the perpendicular to the axes A11 and A12 and the perpendicular to the axes A13 and A14 is between 0 and -5°, and wherein, when the main arm or arms (63, 64) are in high position, the angle between the perpendicular to the axes A11 and A12 and the perpendicular to the axes A13 and A14 is between 10° and 20°, and preferably between 12° and 18°,

6. Container lifter according to any of claims 1 to 5, wherein the auxiliary arm or arms (65, 66) are intended to adjust the inclination of the reinforcement (61, 62) about the axis A12 in such a way that the perpendicular to the axes A12 and A14 forms an angle (a24) between -15° and -10° in relation to the vertical when the main arm or arms are in low position, and in such a way that the perpendicular to the axes A12 and A14 forms an angle (a24) between 20° and 25° when the main arm or arms are in high position.

7. Container lifter according to any of claims 1 to 6, wherein the rotation of the seat (60) for tipping the container (180) is achieved by using at least one additional cylinder (71, 72).

8. Container lifter according to any of claims 1 to 7, **characterised in that** in the engaging position of the grasping system of the container, the angle (σ3) defined by the angle between the line passing through the axes A13 and A14 on the one hand, and A11 and A12 on the other hand, is between -5° and +5°.

9. Waste collection bin (1) comprising:
- a frame (4),
- a propulsion system according to a rear-front direction,
- a caisson (2) received on the frame and intended to store the content of containers (180),
- a container lifter (3) according to any of claims 1 to 8, mounted on the frame (4),

10. Waste collection bin (1) according to claim 9, **characterised in that** said container lifter (3) is mounted at the rear of the caisson (2) or on a side of the caisson (2).

11. Waste collection bin (1) according to claim 9 or 10, **characterised in that** the distance H1 between the low point of the container lifter (3) and the ground (190) is at least 280 mm and preferably between 280 mm and 320 mm, and more preferably between 280 mm and 300 mm.

12. Waste collection bin (1) according to any of claims 9 to 11, **characterised in that** in stored position, namely the lowest position, the depth of the container lifter (3) is less than 600 mm, and preferably less than 580 mm.

13. Method for emptying a container (180) using a container lifter according to any of claims 1 to 8, comprising two separate phases of mounting and of tipping, in which method:
a) in a first phase, the main arm (63, 64) is raised pour hook the container (180) onto a comb (68), then the main arm (63, 64) is raised further in order to raise the container (180) until the beginning of the closing of a clamp (67), then the clamp (67) is closed onto the upper edge of the container (180),
b) in a second phase, the rotation of the container (180) is initiated then the rotation thereof is achieved using an additional cylinder (71, 72).

14. Method of emptying according to claim 13, wherein said rotation of the container (180) by additional cylinder (71, 72) is initiated only when the main arm (63, 64) is in the stopped position, with this stopped position automatically triggering the rotation by the additional cylinder (71, 72).

15. Method according to claim 13 or 14, wherein the angle of tipping during said second phase is about 90° in order to reach an angle of inclination at emptying of about 42°.

16. Method according to any of claims 13 to 15, wherein in the first phase, the closing of the clamp (67) is executed continuously during the lifting.

17. Method according to any of claims 13 to 15, wherein in the first phase the beginning of the closing of the clamp (67) is triggered by an abutment position of the lifting cylinder.
